# EUROPÄISCHE PATENTANMELDUNG

(11) **EP 0 496 371 A1**
(43) Veröffentlichungstag der Anmeldung: **29.07.1992**
(21) Anmeldenummer: 92100998.1
(22) Anmeldetag: 22.01.1992
(51) Int. Cl.: B65D 5/50

(54) **Aufrichtbarer Formeinsatz für Faltschachteln**

(30) Priorität: 24.01.1991 DE 9100796 U
(71) Anmelder: HOECHST AKTIENGESELLSCHAFT, D-65926 Frankfurt am Main (DE)
(72) Erfinder: Hofmann, Heinz-Jürgen, W-6102 Pfungstadt (DE); Loos, Hans-Joachim, W-6095 Ginsheim-Gustavsburg (DE); Ziegert, Günter, W-6230 Frankfurt am Main 80 (DE)

(57) **Zusammenfassung**

Bei dem aufrichtbaren Formeinsatz für Faltschachteln zum Verpacken von Hohlkörpern, wie Flaschen, Ampullen und dergleichen, besteht der Formeinsatz aus einem einstückigen Zuschnitt, der eine Basisfläche (1) aufweist, die mit zwei gegenüberliegend angeordneten Seitenflächen (2, 3) gelenkig (Faltkanten (6)) verbunden ist. Die Seitenflächen (2, 3) sind in je vier durch Gelenke (4, 5, 6) begrenzte parallel zueinander verlaufende Teilbereiche (7, 8, 9, 10) aufgeteilt. Die an die Basisfläche (1) angrenzenden Teilbereiche (7) bilden im aufgerichteten Zustand Seitenwände des Formeinsatzes. Die Teilbereiche (8, 9) sind mit Ausnehmungen (11, 12) zur Aufnahme der Hohlkörper (17) versehen und die am noch ungefalteten Zuschnitt außenliegenden Teilbereiche (10) sind an der Basisfläche (1) befestigt.

## Beschreibung

Gegenstand der Erfindung ist ein aufrichtbarer Formeinsatz für Faltschachteln zum Verpacken von Hohlkörpern, wie Flaschen, Ampullen und dergleichen.

Formeinsätze aus tiefgezogenem Kunststoff sind bekannt. Alternativ zu diesen Formeinsätzen soll ein aufrichtbarer Formeinsatz geschaffen werden, der sich aus einem Stanzteil herstellen läßt und flachliegend ein geringes Lagervolumen benötigt.

Die Aufgabe wird durch einen Formeinsatz gelöst, der dadurch gekennzeichnet ist, daß der Formeinsatz aus einem einstückigen Zuschnitt besteht, der eine Basisfläche aufweist, die mit zwei gegenüberliegend angeordneten Seitenflächen gelenkig (Faltkanten) verbunden ist, die Seitenflächen in je 4 durch Gelenke begrenzte parallel zueinander verlaufende Teilbereiche aufgeteilt sind, die an die Basisfläche angrenzenden Teilbereiche im aufgerichteten Zustand Seitenwände des Formeinsatzes bilden, je zwei Teilbereiche mit Ausnehmungen zur Aufnahme der Hohlkörper versehen sind und die am noch ungefalteten Zuschnitt außenliegenden Teilbereiche an der Basisfläche befestigt sind.

Die Basisfläche kann an einer Stirnseite mit einer faltbaren Lasche versehen sein, die als Stirnwand und Deckel für den Formeinsatz gestaltet ist.

Im folgenden wird die Erfindung anhand von lediglich einen Ausführungsweg darstellende Zeichnungen näher erläutert. Es zeigt
Figur 1 den einstückigen Zuschnitt für den Formeinsatz,
Figur 2 den konfektionierten und aufgerichteten Formeinsatz und
Figur 3 den versiegelten Formeinsatz mit Faltschachtel.

Der einstückige Zuschnitt (Figur 1) für den Formeinsatz besteht aus einer Basisfläche 1, die mit zwei gegenüberliegend angeordneten Seitenflächen 2, 3 gelenkig (Faltkante 16) verbunden sind. Die Seitenflächen 2,3 sind in je vier durch Gelenke 4, 5, 6 begrenzte parallel zueinander verlaufende Teilbereiche 7, 8, 9, 10 aufgeteilt. Die an die Basisfläche 1 angrenzenden Teilbereiche 7 bilden im aufgerichteten Zustand (Figur 2) die Seitenwände des Formeinsatzes. Die Teilbereiche 8, 9 sind mit Ausnehmungen 11, 12 zur Aufnahme von Hohlkörpern 17, wie Ampullen, Flaschen und dergleichen versehen. Die am noch ungefalteten Zuschnitt außenliegenden Teilbereiche 10 sind zum Befestigen an der Basisfläche 1 vorgesehen. Nach Falten des Zuschnitts um die Gelenke 4 und befestigen der Teilbereiche 10 an der Basisfläche 1 läßt sich der Formeinsatz aufrichten (Figur 2). Durch spezielle Gestaltung der Ausnehmungen 12 in den Teilbereichen 9 können die Ampullen oder Flaschen arretiert werden. An einer Stirnseite kann die Basisfläche 1 eine faltbare Lasche 13 aufweisen, die als Stirnwand 14 und als Deckel 15 für den Formeinsatz verwendbar ist. Die Lasche 13 kann als Originalitätssicherung mit oder ohne Etikett dienen. Für den letzten Fall kann der Deckel und/oder die Teilbereiche 8 versiegelbar ausgestaltet bzw. teilweise oder ganz mit Siegelzonen 18 versehen sein.

Der Formeinsatz bietet im wesentlichen den Vorteil, daß er aus preiswertem, recyclierbarem Kartonmaterial herstellbar ist und flachliegend nur ein geringes Lagervolumen benötigt.

## Patentansprüche

1. Aufrichtbarer Formeinsatz für Faltschachteln zum Verpacken von Hohlkörpern, wie Flaschen, Ampullen und dergleichen, dadurch gekennzeichnet, daß der Formeinsatz aus einem einstückigen Zuschnitt besteht, der eine Basisfläche (1) aufweist, die mit zwei gegenüberliegend angeordneten Seitenflächen (2, 3) gelenkig (Faltkanten (6)) verbunden ist, die Seitenflächen (2, 3) in je vier durch Gelenke (4, 5, 6) begrenzte parallel zueinander verlaufende Teilbereiche (7, 8, 9, 10) aufgeteilt sind, die an die Basisfläche (1) angrenzenden Teilbereiche (7) im aufgerichteten Zustand Seitenwände des Formeinsatzes bilden, die Teilbereiche (8, 9) mit Ausnehmungen (11, 12) zur Aufnahme der Hohlkörper (17) versehen sind und die am noch ungefalteten Zuschnitt außenliegenden Teilbereiche (10) an der Basisfläche (1) befestigt sind.

2. Aufrichtbarer Formeinsatz nach Anspruch 1, dadurch gekennzeichnet, daß die Basisfläche (1) an einer Stirnseite mit einer faltbaren Lasche (13) versehen ist, die als Stirnwand (14) und Deckel (15) für den Formeinsatz gestaltet ist.
